# EUROPÄISCHE PATENTSCHRIFT

(11) **EP 2 342 405 B1**
(45) Veröffentlichungstag und Bekanntmachung des Hinweises auf die Patenterteilung: **18.07.2012**
(21) Anmeldenummer: 09778625.5
(22) Anmeldetag: 21.09.2009
(51) Int. Cl.: E05B 65/12, E05B 65/20

(54) **KRAFTFAHRZEUGSCHLOSS**
MOTOR VEHICLE LOCK
VERROU POUR VÉHICULE À MOTEUR

(30) Priorität: 21.09.2008 DE 202008012484 U
(43) Veröffentlichungstag der Anmeldung: 13.07.2011
(73) Patentinhaber: Brose Schliesssysteme GmbH & Co. KG, 42369 Wuppertal (DE)
(72) Erfinder: BROSE, Simon, 45525 Hattingen (DE); ZIETLOW, Jürgen, 42369 Wuppertal (DE)
(74) Vertreter: Gottschald, Jan
(86) Internationale Anmeldenummer: PCT/EP2009/006792
(87) Internationale Veröffentlichungsnummer: WO 2010/031580

(56) Entgegenhaltungen:
- DE-A1- 19 505 779
- DE-A1- 19 819 603
- DE-B4- 10 258 645

## Beschreibung

Die Erfindung betrifft ein Kraftfahrzeugschloß gemäß dem Oberbegriff von Anspruch 1 sowie ein Kraftfahrzeugschloß gemäß dem Oberbegriff von Anspruch 14.

Das in Rede stehende Kraftfahrzeugschloß findet Anwendung bei allen Arten von Verschlußelementen eines Kraftfahrzeugs. Dazu gehören insbesondere Seitentüren, Hecktüren, Heckklappen, Heckdeckel oder Motorhauben. Diese Verschlußelemente können grundsätzlich auch nach Art von Schiebetüren ausgestaltet sein.

Das bekannte Kraftfahrzeugschloß (DE 102 58 645 B4), von dem die Erfindung ausgeht, zeigt ein Kraftfahrzeugschloß mit den Schließelementen Schloßfalle und Sperrklinke. Die Schloßfalle ist in üblicher Weise in eine Offenstellung, in eine Hauptscbließstellung und in eine Vorschließstellung bringbar. Dabei kommt der Sperrklinke die Aufgabe zu, die Schloßfalle in den beiden Schließstellungen zu halten. Zur Freigabe der Schloßfalle läßt sich die Sperrklinke manuell ausheben.

Bei dem bekannten Kraftfahrzeugschloß ist das manuelle Ausheben der Sperrklinke im Rahmen der Realisierung einer mechanischen Redundanz vorgesehen. Dies bedeutet, daß die Sperrklinke im Normalfall motorisch ausgehoben wird, und nur im Notfall, beispielsweise bei Stromausfall, manuell ausgehoben wird.

Das bekannte Kraftfahrzeugschloß ist ferner mit einer Schloßmechanik ausgestattet, die in verschiedene Funktionszustände geschaltet werden kann. Dabei handelt es sich um die Funktionszustände "Entriegelt", "Verriegelt", "Diebstahlgesichert" und "Kindergesichert". Im Funktionszustand "Entriegelt" kann durch Betätigung des Türinnengriffs und des Türaußengriffs die zugeordnete Kraftfahrzeugtür geöffnet werden. In dem Funktionszustand "Verriegelt" kann von außen nicht geöffnet werden, wohl aber von innen. Im Funktionszustand "Diebstahlgesichert" kann weder von außen noch von innen geöffnet werden. Im Funktionszustand "Kindergesichert" kann von außen geöffnet werden, jedoch nicht von innen.

Es ist nun üblicherweise so, daß der Türaußengriff mit einem Außenbetätigungshebel und der Türinnengriff mit einem Innenbetätigungshebel gekoppelt ist, wobei die beiden Betätigungshebel in Abhängigkeit von dem Funktionszustand mit der Sperrklinke gekuppelt bzw. von der Sperrklinke entkuppelt werden. Hierfür ist die Schloßmechanik mit einer Kupplungsanordnung ausgestattet, bei der ein in einer Ebene verschiebbarer Kupplungszapfen mit verschiedenen Steuerkulissen zusammenwirkt. Eine derartige Realisierung der obigen Kupplungsfunktion ist mechanisch aufwendig.

Der Erfindung liegt das Problem zugrunde, das bekannte Kraftfahrzeugschloß derart auszugestalten und weiterzubilden, daß der konstruktive Aufbau vereinfacht wird.

Das obige Problem wird bei einem Kraftfahrzeugschloß mit den Merkmalen des Oberbegriffs von Anspruch 1 durch die Merkmale des kennzeichnenden Teils von Anspruch 1 gelöst.

Wesentlich ist die Überlegung, daß das für die Realisierung der unterschiedlichen Funktionszustände der Schloßmechanik maßgebliche Funktionselement bezogen auf eine Referenzebene sowohl seitlich als auch in der Höhe, jeweils im wesentlichen senkrecht zu seiner Längserstreckung, verstellbar ist. Damit wird gewährleistet, daß der Verstellbereich des Funktionselements nicht auf eine einzige Ebene beschränkt ist, was eine besonders einfache Ausgestaltung der Schloßmechanik im übrigen ermöglicht.

Zur Umsetzung des obigen, erweiterten Verstellbereichs des Funktionselements ist dem Funktionselement eine Lageranordnung zugeordnet, die vorzugsweise in einem Endbereich des Funktionselements gelegen ist.

Bei der bevorzugten Ausgestaltung gemäß Anspruch 5 umfaßt die Lageranordnung des Funktionselements eine Kugelpfanne und eine mit der Kugelpfanne in Eingriff stehende Kugel. Damit läßt sich der oben angesprochene Verstellbereich des Funktionselements auf konstruktiv besonders einfache Weise realisieren.

Bei einer weiter bevorzugten Ausgestaltung dient die Höhenverstellung des Funktionselements der Verstellung der Schloßmechanik in die entsprechenden Funktionszustände, wie beispielsweise die Funktionszustände "entriegelt" und "verxiegelt".

Entsprechend stellt bei einer weiter bevorzugten Ausgestaltung das Funktionselement zur Realisierung von Funktionszuständen der Schloßmechanik eine schaltbare Kupplung bereit, wobei das Funktionselement als solches im eingekuppelten Zustand kraftübertragend wirkt.

In besonders bevorzugter Ausgestaltung ist es nun gemäß Anspruch 8 vorgesehen, daß eine Betätigung beispielsweise durch den Außenbetätigungshebel im eingekuppelten Zustand, der regelmäßig dem Schloßzustand "entriegelt" entspricht, mit einer Seitenverstellung des Funktionselements einhergeht.

Damit ist es so, daß die Höhenverstellung des Funktionselements dem Ein- und Auskuppeln und die Seitenverstellung des Funktionselements der Betätigung im eingekuppelten Zustand zugeordnet ist. Diese Zuordnung führt nicht nur zu einer einfachen konstruktiven Ausgestaltung, sondern auch zu einer Reduzierung des benötigten Bauraums.

Eine besonders einfache Realisierung der Verstellung des Funktionselements ist Gegenstand von Anspruch 12. Hier ist ein Steuerantrieb mit einer Steuerwelle vorgesehen, auf der sich das zugeordnete Funktionselement abstützt. Dies ist konstruktiv einfach zu realisieren. Ein besonderer Vorteil besteht ferner darin, daß die Steuerwelle mehrere nebeneinander angeordnete Steuerabschnitte aufweisen kann, die unterschiedlichen Funktionselementen zugeordnet sind.

Nach einer weiteren Lehre, der ebenfalls eigenständige Bedeutung zukommt, wird das obige Problem bei einem Kraftfahrzeugschloß gemäß dem Oberbegriff von Anspruch 14 durch die Merkmale des kennzeichnenden Teils von Anspruch 14 gelöst.

Wesentlich ist nach dieser weiteren Lehre die Überlegung, das Funktionselement federelastisch, insbesondere als federelastisch biegbaren Draht oder Streifen, auszugestalten und dabei die Verstellbarkeit des Funktionselements in der Höhe allein durch eine Lageranordnung und seitlich allein durch die Biegbarkeit des Funktionselements zu gewährleisten, oder, die Verstellbarkeit des Funktionselements seitlich allein durch eine Lageranordnung und in der Höhe allein durch die Biegbarkeit des Funktionselements zu gewährleisten.

Diese Realisierung der Verstellbarkeit des Funktionselements führt zu ganz besonders einfachen konstruktiven Lösungen.

Weitere Einzelheiten, Merkmale, Ziele und Vorteile der vorliegenden Erfindung werden nachfolgend anhand bevorzugter Ausführungsbeispiele näher erläutert. In der Zeichnung zeigt
- Fig. 1: ein vorschlagsgemäßes Kraftfahrzeugschloß mit den für die Erläuterung der Erfindung wesentlichen Komponenten in einer perspektivischen Darstellung,
- Fig. 2: das Kraftfahrzeugschloß gemäß Fig. 1 in der Ansicht A,
- Fig. 3: das Kraftfahrzeugschloß gemäß Fig. 2 in einer Schnittansicht entlang der Schnittlinie B-B,
- Fig. 4: ein weiteres vorschlagsgemäßes KraftfahrzeugschloB in einer Ansicht gemäß Fig. 1,
- Fig. 5: das Kraftfahrzeugschloß gemäß Fig. 4 in einer Ansicht gemäß Fig. 3,
- Fig. 6: einen vorschlagsgemäßen Steuerantrieb in einer perspektivischen Ansicht,
- Fig. 7: den Steuerantrieb gemäß Fig. 6 in der Ansicht A in drei Steuerstellungen,
- Fig. 8: einen weiteren vorschlagsgemäßen Steuerantrieb in einer Ansicht gemäß Fig. 6,
- Fig. 9: den Steuerantrieb gemäß Fig. 8 in Ansicht A in vier Steuerstellungen,
- Fig. 10: ein weiteres vorschlagsgemäßes Kraftfahrzeugschloß mit den für die Erläuterung der Erfindung wesentlichen Komponenten in einer perspektivischen Darstellung im Funktionszustand "Entriegelt",
- Fig. 11: das Kraftfahrzeugschloß gemäß Fig. 10 im Funktionszustand "Verriegelt",
- Fig. 12: das Kraftfahrzeugschloß gemäß Fig. 10 im Funktionszustand "Diebstahlgesichert",
- Fig. 13: das Kraftfahrzeugschloß gemäß Fig. 10 in einer Draufsicht ohne Außenbetätigungshebel und Lageranordnung für das Funktionselement im Funktionszustand "Verriegelt" bei der Betätigung des Innenbetätigungshebels,
- Fig. 14: ein weiteres vorschlagsgemäßes Kraftfahrzeugschloß mit ausgewählten den Steuerantrieb betreffenden Komponenten in einer perspektivischen Darstellung im Funktionszustand "Entriegelt",
- Fig. 15: das Kraftfahrzeugschloß gemäß Fig. 14 in einer geschnittenen Ansicht entlang der Schnittlinie XIII-XIII im Funktionszustand a) "Entriegelt", b) "Verriegelt" ("Verriegelt und Kindergesichert" in gestrichelter Darstellung) und c) "Entriegelt und Kindergesichert".

Es darf vorab darauf hingewiesen werden, daß in der Zeichnung nur die Komponenten des vorschlagsgemäßen Kraftfahrzeugschlosses dargestellt sind, die für die Erläuterung der Lehre notwendig sind. Entsprechend ist eine Schloßfalle, die in üblicher Weise mit der Sperrklinke zusammenwirkt, in den Fig. 1 bis 9 und 13, 14, 15 nicht dargestellt.

Die Fig. 1 bis 3 und 4, 5 zeigen zwei Ausführungsformen eines vorschlagsgemäßen Kraftfahrzeugschlosses, das die Schließelemente Schloßfalle und Sperrklinke 1 aufweist. Es ist ferner eine Schloßmechanik 2 vorgesehen, die in unterschiedliche Funktionszustände wie "Entriegelt", "Verriegelt", "Diebstahlgesichert" oder "Kindergesichert" bringbar ist. In der Regel sorgt die Schloßmechanik 2 dafür, daß die Sperrklinke 1 in Abhängigkeit vom Funktionszustand durch eine Betätigung des Türaußengriffs und/oder des Türinnengriffs oder eben gar nicht aushebbar ist. Bei einem Elektroschloß kann die Schloßmechanik 2 auch lediglich dazu dienen, eine Notbetätigung mit der Sperrklinke 1 zu koppeln. Der Begriff "Schloßmechanik" ist also in einem weiten Sinne zu verstehen.

Zur Verstellung der Schloßmechanik 2 in die obigen Funktionszustände weist diese mindestens ein in entsprechende Funktionsstellungen verstellbares Funktionselement 3 auf. Durch eine Verstellung des Funktionselements 3 bzw. der Funktionselemente läßt sich die Schloßmechanik 2 also in die gewünschten Funktionszustände bringen.

Grundsätzlich können für die Realisierung der Funktionszustände der Schloßmechanik 2 mehrere Funktionselemente 3 vorgesehen sein. Im folgenden ist jedoch nur ein einziges Funktionselement 3 in obigem Sinne vorgesehen, was nicht beschränkend zu verstehen ist.

Das Funktionselement 3 ist nun in einem Teilbereich, hier und vorzugsweise in einem Endbereich, des Funktionselements 3 mittels einer Lageranordnung 3a so gelagert, daß das Funktionselement 3 im übrigen bezogen auf eine Referenzebene R sowohl seitlich als auch in der Höhe, jeweils im wesentlichen senkrecht zu seiner Längserstreckung, verstellbar ist. Die Einführung der Referenzebene R dient hier lediglich der Definition der Höhenverstellung einerseits und der Seitenverstellung andererseits. In diesem Zusammenhang ist die Höhenverstellung mit einer Veränderung des Abstands des Funktionselements 3 zu der Referenzebene R verbunden. Eine Seitenverstellung des Funktionselements 3 ist dagegen eine Verstellung des Funktionselements 3 im wesentlichen parallel zu der Referenzebene R. Höhen- und Seitenverstellungen können sich hier überlagern, was zu entsprechenden Verstellungen in bezogen auf die Referenzebene R diagonalen Richtungen führt.

Die Referenzebene R kann weitgehend beliebig ausgerichtet sein. In besonders bevorzugter Ausgestaltung ist die Referenzebene R allerdings im wesentlichen parallel zu einer Flachseite des Kraftfahrzeugschlosses ausgerichtet. Bei entsprechender funktionaler Zuordnung von Höhenverstellung und Seitenverstellung ist dies konstruktiv vorteilhaft, wie weiter unten erläutert wird. Grundsätzlich kann die Referenzebene aber auch im wesentlichen senkrecht zu einer Flachseite des Kraftfahrzeugschlosses ausgerichtet sein.

Bei dem Funktionselement 3 handelt es sich vorzugsweise um ein hebelartiges Funktionselement. Damit ist gemeint, daß das Funktionselement 3 in irgendeiner Weise schwenkbar angelenkt ist und einen Hebelarm aufweist, der dann auch die Längserstreckung des Funktionselements 3 bestimmt.

Hier und vorzugsweise ist das Funktionselement 3 in die in Fig. 1 dargestellte Ausgangsstellung vorgespannt. Die Vorspannung führt vorzugsweise dazu, daß das Funktionselement 3 stets selbsttätig in die Ausgangsstellung zurückkehrt. Damit läßt sich erreichen, daß zur Verstellung des Funktionselements 3 lediglich eine entsprechende Abstützung des Funktionselements 3 notwendig ist. Auch dies wird weiter unten noch erläutert.

Die Höhenverstellung und die Seitenverstellung des Funktionselements 3 gehen vorzugsweise jeweils auf eine Schwenkbewegung des Funktionselements 3 zurück. Grundsätzlich kann es aber auch vorgesehen sein, daß entweder die Höhenverstellung oder die Seitenverstellung des Funktionselements 3 auf eine Schwenkbewegung des Funktionselements 3 zurückgeht. Jeder Schwenkbewegung ist eine geometrische Schwenkachse 3b, 3c zugeordnet, die jeweils in einem Endbereich des Funktionselements 3 verlaufen.

Für die Ausgestaltung der Lageranordnung 3a sind zahlreiche Möglichkeiten denkbar.

Beispielsweise kann es vorgesehen sein, daß die Lageranordnung 3a ein elastisches Lagerelement aufweist, das einerseits am Schloßgehäuse o. dgl. festgelegt oder mit dem Schloßgehäuse o. dgl. verbunden oder an das Schloßgehäuse o. dgl. angeformt ist und andererseits mit dem Funktionselement 3 verbunden ist.

Denkbar ist auch, daß die Lageranordnung 3a einen elastischen, ggf. gummiartigen Bereich aufweist, in den das Funktionselement 3 eingelassen ist.

Vorzugsweise ist es allerdings so, daß die Lageranordnung 3a zwei miteinander in lagerndem Eingriff stehende Lagerelemente aufweist. Dabei ist vorzugsweise das eine Lagerelement festgelegt und das andere Lagerelement mit dem Funktionselement 3 gekoppelt oder verbunden. Insbesondere ist es vorgesehen, daß bei einer Verstellung des Funktionselements 3 Reib- oder Gleitreibung zwischen den beiden Lagerelementen herrscht.

In besonders bevorzugter Ausgestaltung ist die Lageranordnung 3a zumindest zum Teil nach Art eines Gleitlagers ausgestaltet. Davon sind alle Ausgestaltungen umfaßt, die bei einer Höhen- und/oder Seitenverstellung entsprechend aufeinander gleitende Teile aufweisen. Vorzugsweise ist die Lageranordnung 3a als reines Gleitlager ausgestaltet.

In besonders bevorzugter Ausgestaltung ist die Lageranordnung 3a des Funktionselements 3 mit einem ersten Schwenklager für die Höhenverstellung und mit einem zweiten Schwenklager für die Seitenverstellung ausgestattet, wobei sich beide Schwenklager vorzugsweise in einem Endbereich des Funktionselements 3 befinden. Eine besonders kompakte Anordnung läßt sich dadurch erreichen, daß die beiden Schwenklager nach Art eines Kardangelenks angeordnet sind.

Konstruktiv einfacher und besonders kompakt gestaltet sich die Anordnung gemäß einer weiteren bevorzugten Ausgestaltung dadurch, daß die Lageranordnung 3a mit einer Kugel-Kugelpfannen-Lagerung ausgestattet ist. Dies ist bei allen in der Zeichnung dargestellten Ausführungsbeispielen so vorgesehen. Dabei ist der Lageranordnung 3a eine Kugelpfanne 3d und eine mit der Kugelpfanne 3d in Eingriff stehende Kugel 3e zugeordnet. Hier und vorzugsweise ist die Kugel 3e an einem Ende des Funktionselements 3 angeordnet, während die Kugelpfanne 3d feststehend ausgebildet, vorzugsweise an einem Gehäuse des Kraftfahrzeugschlosses, angeordnet ist.

Grundsätzlich kann die Verstellbarkeit des Funktionselements 3 neben einer Schwenkbewegung auch eine Linearbewegung umfassen. Hierfür ist es vorzugsweise vorgesehen, daß die Lageranordnung 3a insbesondere für die Höhenverstellung eine Linearführung aufweist.

Bei allen Ausführungsbeispielen ist die Lageranordnung 3a nicht Bestandteil des Funktionselements 3. Die Lagerfunktion der Lageranordnung 3a geht nicht auf eine Federelastizität des Funktionselements 3 zurück. Die Lageranordnung 3a ist vor diesem Hintergrund ein eigenständiges Bauteil.

Ferner ist es vorzugsweise vorgesehen, daß die Lagerfunktion der Lageranordnung 3a nicht auf eine Komponente zurückgeht, die in ihrer Grundform der Grundform des Funktionselements 3 entspricht. Ist beispielsweise das Funktionselement 3 als Draht oder Streifen ausgestaltet, so geht die Lagerfunktion der Lageranordnung 3a eben nicht auf eine aus einem Draht oder Streifen gebogene Feder o. dgl. zurück. Dies unterstreicht die Eigenständigkeit der Lageranordnung 3a.

Ganz generell ist es vorzugsweise vorgesehen, daß die Lagerfunktion der Lageranordnung 3a nicht auf die Federelastizität eines federelastischen Drahts oder Streifens zurückgeht.

Für die Formgebung des Funktionselements 3 sind eine Reihe von Möglichkeiten denkbar. In bevorzugter Ausgestaltung weist das Funktionselement 3 jedoch eine langgestreckte Formgebung auf. Dabei ist das Funktionselement 3 vorzugsweise biegesteif, weiter vorzugsweise nicht federeleastisch und insbesondere starr ausgestaltet.

Eine besonders kompakte Ausgestaltung läßt sich dadurch erreichen, daß das Funktionselement 3 stangenförmig oder drahtförmig ausgestaltet ist. Vorzugsweise weist das Funktionselement 3 einen kreisförmigen Querschnitt auf. Insbesondere in fertigungstechnischer Hinsicht kann es aber auch vorteilhaft sein, daß das Funktionselement 3 bandförmig bzw. streifenförmig ausgestaltet ist, da solche Elemente auf einfache Weise befestigbar sind.

Bei den dargestellten und insoweit bevorzugten Ausführungsbeispielen ist das Funktionselement 3 abschnittsweise gerade ausgestaltet. Je nach Anwendungsfall kann es aber auch vorteilhaft sein, daß das Funktionselement 3 an die konstruktiven Gegebenheiten angepaßt ist und erheblich von einer geraden Ausgestaltung abweicht.

Je nach mechanischer Beanspruchung des Funktionselements 3 kann es vorteilhaft sein, daß das Funktionselement 3 aus einem Metallwerkstoff oder aus einem Kunststoffwerkstoff besteht.

Die Schloßmechanik 2 weist wie an sich bekannt einen schwenkbaren Außenbetätigungshebel 4 und ggf. einen schwenkbaren Innenbetätigungshebel 5 auf. Wesentlich ist nun, daß die Schloßmechanik 2 durch eine Höhenverstellung des Funktionselements 3 in die entsprechenden Funktionszustände, vorzugsweise in die Funktionszustände "entriegelt" und "verriegelt", weiter vorzugsweise in den Funktionszustand "diebstahlgesichert", weiter vorzugsweise in den Funktionszustand "kindergesichert", bringbar ist. Für die Einstellung der oben genannten Funktionszustände können grundsätzlich auch mehrere Funktionselemente 3 vorgesehen sein.

Zur Realisierung von Funktionszuständen der Schloßmechanik 2 stellt das Funktionselement 3 vorzugsweise eine schaltbare Kupplung zwischen Verstellelementen 1, 4, 5 der Schloßmechanik 2 bereit. Hier und vorzugsweise handelt es sich um eine Kupplung zwischen den Verstellelementen Sperrklinke 1 einerseits und Außenbetätigungshebel 4 und/oder Innenbetätigungshebel 5 andererseits. Die Fig. 1 bis 3 zeigen eine bevorzugte Variante ohne Innenbetätigungshebel 5, was in bestimmten Anwendungsfällen vorteilhaft sein kann.

In besonders bevorzugter Ausgestaltung ist es vorgesehen, daß das Funktionselement 3 in einer ersten Funktionsstellung (Fig. 1, 4) direkt in Eingriff mit den obigen Verstellelementen 1, 4, 5 steht oder bringbar ist und die Verstellelemente 1, 4, 5 kuppelt. In einer zweiten Funktionsstellung ist es so, daß das Funktionselement 3 außer Eingriff von zumindest einem Verstellelement 1, 4, 5 steht und die Verstellelemente 1, 4, 5 entsprechend entkuppelt. Bei dem obigen Eingriff kann es sich, wie hier, um einen direkten Eingriff, oder aber über einen indirekten Eingriff über einen Zwischenhebel oder dergleichen handeln. Wie weiter oben erläutert, dient das Funktionselement 3 hier und vorzugsweise als solches der Übertragung der Kupplungskraft. Dabei wirkt die über das Funktionselement 3 übertragbare Kraft vorzugsweise senkrecht zur Längserstreckung des Funktionselements 3. Im Falle der stangen- oder drahtförmigen Ausgestaltung des Funktionselements 3 wirkt die Kupplungskraft vorzugsweise senkrecht auf den jeweiligen stangen- oder drahtförmigen Abschnitt des Funktionselements 3.

Bei entsprechendem Funktionszustand der Schloßmechanik 2, der in den Fig. 1 und 4 dargestellt ist, bewirkt eine Betätigung des Außenbetätigungshebels 4 und/oder des nur bei dem Ausführungsbeispiel in Fig. 4 vorhandenen Innenbetätigungshebels 5 durch die obige Kupplungswirkung des Funktionselements 3 das Ausheben der Sperrklinke 1. Es läßt sich der Zeichnung sowie den folgenden, detaillierten Ausführungen entnehmen, daß das Ausheben der Sperrklinke 1 hier mit einer Seitenverstellung des Funktionselements 3 einhergeht.

In einer besonders bevorzugten Ausgestaltung ist es hierfür vorgesehen, daß das Funktionselement 3 im Hinblick auf die Schwenkachse der Sperrklinke 1 im wesentlichen radial ausgerichtet ist. Dies bedeutet, daß sich das Funktionselement 3 entsprechend radial erstreckt. Bei den dargestellten und insoweit bevorzugten Ausführungsbeispielen erstreckt sich das Funktionselement 3 ferner im wesentlichen entlang der Sperrklinke 1. Grundsätzlich kann diese radiale Ausrichtung auch auf eine der Schwenkachsen des Außenbetätigungshebels 4 oder des ggf. vorhandenen Innenbetätigungshebels 5 bezogen sein. Hier macht dies allerdings keinen Unterschied, da die Sperrklinke 1, der Außenbetätigungshebel 4 und der Innenbetätigungshebel 5 auf derselben Schwenkachse schwenkbar sind. Mit einer solchen Anordnung läßt sich eine gute Kompaktheit erreichen. Bei der Schwenkachse in diesem Sinne kann es sich um die körperliche Schwenkachse oder aber nur um die geometrische Schwenkachse handeln.

Zum Realisieren der oben angesprochenen Kupplung zwischen dem Außenbetätigungshebel 4 und der Sperrklinke 1 ist es vorzugsweise vorgesehen, daß die Sperrklinke 1 oder ein mit der Sperrklinke 1 gekoppelter Hebel eine Sperrklinken-Mitnehmerkontur 6 aufweist, wobei weiter vorzugsweise der Außenbetätigungshebel 4 oder ein mit dem Außenbetätigungshebel 4 gekoppelter Hebel eine Außenbetätigungs-Mitnehmerkontur 7 aufweist. Dabei ist die Anordnung bei den dargestellten Ausführungsbeispielen so getroffen, daß bei in der Funktionsstellung "Entriegelt" befindlichem Funktionselement der Außenbetätigungshebel 4 über die Außenbetätigungs-Mitnehmerkontur 7, das Funktionselement 3 und die Sperrklinken-Mitnehmerkontur 6 mit der Sperrklinke 1 gekoppelt ist. Diese Funktionsstellung ist am besten in den Fig. 1 und 4 zu erkennen.

Ferner ist es vorzugsweise vorgesehen, daß im Funktionszustand "Verriegelt" das Funktionselement 3 außer Eingriff von der Sperrklinken-Mitnehmerkontur 6 und von der Außenbetätigungs-Mitnehmerkontur 7 steht, so daß der Außenbetätigungshebel 4 von der Sperrklinke 1 entkuppelt ist. Die Funktionsstellung "Verriegelt" ist in Fig. 2 in gestrichelter Linie dargestellt.

Zur Realisierung der Funktionsstellung "Verriegelt" würde es auch ausreichen, wenn das Funktionselement 3 außer Eingriff von einer der beiden obigen Mitnehmerkonturen 6, 7 stehen würde.

Es läßt sich der Darstellung in Fig. 1 entnehrmen, daß ein Schwenken des Außenbetätigungshebels 4 von oben gesehen links herum dazu führt, daß die Außenbetätigungs-Mitnehmerkontur 7 in Eingriff mit dem Funktionselement 3 kommt und eine Kraft auf das Funktionselement 3 senkrecht zur Längserstreckung des Funktionselements 3 an der Eingriffsstelle ausübt. Dies führt dazu, daß das Funktionselement 3 auf die Sperrklinken-Mitnehmerkontur 6 wirkt, so daß die Sperrklinke 1 verstellt, hier ausgehoben, wird.

Für die Ausgestaltung der Mitnehmerkonturen 6, 7 sind eine Reihe vorteilhafter Möglichkeiten denkbar. Hier und vorzugsweise besteht die Sperrklinken-Mitnehmerkontur 6 aus zwei Lagerböcken 6a, 6b, zwischen denen die Außenbetätigungs-Mitnehmerkontur 7 in der Funktionsstellung "Verriegelt" läuft. Dies hat den Vorteil, daß das Funktionselement 3 an der Eingriffsstelle, an der die Betätigungskraft ja übertragen wird, optimal abgestützt wird.

Eine andere bevorzugte Variante sieht vor, daß die Sperrklinken-Mitnehmerkontur 6 lediglich einen Schlitz aufweist, in den die Außenbetätigungs-Mitnehmerkontur 7 in der Funktionsstellung "Verriegelt" hineinläuft. In der Funktionsstellung "Entriegelt" wird der Schlitz durch das Funktionselement 3 gesperrt.

Es darf darauf hingewiesen werden, daß die beiden Mitnehmerkonturen 6, 7 ohne weiteres austauschbar sind. Dies bedeutet, daß die beschriebenen Lagerböcke 6a, 6b oder der beschriebene Schlitz auch am Außenbetätigungshebel 4 angeordnet sein können.

Bei der weiter bevorzugten Ausgestaltung gemäß den Fig. 4 und 5 ist neben dem Außenbetätigungshebel 4 zusätzlich ein Innenbetätigungshebel 5 vorgesehen. Entsprechend ist es zusätzlich vorzugsweise vorgesehen, daß der Innenbetätigungshebel 5 oder ein mit dem Innenbetätigungshebel 5 gekoppelter Hebel eine Innenbetätigungs-Mitnehmerkontur 8 aufweist. Hier ist bei in der Funktionsstellung "Entriegelt" befindlichem Funktionselement 3 der Innenbetätigungshebel 5 über die Innenbetätigungs-Mitnehmerkontur 8, das Funktionselement 3 und die Sperrklinken-Mitnehmerkontur 6 mit der Sperrklinke 1 gekuppelt. Die Sperrklinke 1 läßt sich also auch über den Innenbetätigungshebel 5 ausheben. Ferner ist hier entsprechend vorgesehen, daß im Funktionszustand "Verriegelt" das Funktionselement 3 außer Eingriff von der Sperrklinken-Mitnehmerkontur 6 und der Innenbetätigungs-Mitnehmerkontur 8 steht und der Innenbetätigungshebel 5 damit von der Sperrklinke 1 entkuppelt ist. Auch hier kann es vorgesehen sein, daß das Funktionselement 3 lediglich außer Eingriff von einer der beiden Mitnehmerkonturen 6, 8 kommt.

Da in der Funktionsstellung "Verriegelt" eine Betätigung des Innenbetätigungshebels 5 dennoch zu einem Ausheben der Sperrklinke 1 führen muß, ist hier und vorzugsweise vorgesehen, daß eine Betätigung des Innenbetätigungshebels 5 die Überführung der Schloßmechanik 2 vom Funktionszustand "Verriegelt" in den Funktionszustand "Entriegelt" bewirkt. Wie dieser Entriegelungsvorgang im einzelnen abläuft, wird weiter unten noch erläutert.

Wesentlich ist hier zunächst, daß im Hinblick auf die Betätigung des Innenbetätigungshebels 5 ein anfänglicher Freilauf vorgesehen ist und daß der Entriegelungsvorgang beim Durchlaufen dieses Freilaufs erfolgt. Der Freilauf ist vorzugsweise so realisiert, daß die Innenbetätigungs-Mitnehmerkontur 8 in nicht betätigtem Zustand um einen Freilaufabstand 9 von dem Funktionselement 3 beabstandet ist.

Bei der bevorzugten Ausgestaltung mit Freilauf bewirkt in der Funktionsstellung "Verriegelt" ein Schwenken des Innenbetätigungshebels 5 zunächst das Entriegeln (auf irgendeine Art und Weise, die in Fig. 1 bis 5 nicht dargestellt ist), wodurch das Funktionselement 3 von der ausgelenkten Stellung in die in Fig. 4 dargestellte Stellung fällt. Bei weiterem Schwenken des Innenbetätigungshebels 5 erfolgt dann das Ausheben der Sperrklinke 1.

Grundsätzlich kann aber auch vorgesehen sein, daß in der Funktionsstellung "Verriegelt" ein zweimaliges Schwenken des Innenbetätigungshebels 5 erforderlich ist. Dies wird allgemein als "Doppelhub-Taxi-Funktion" bezeichnet. Auch diese Variante ist leicht zu realisieren. Beim ersten Schwenken des Innenbetätigungshebels 5 könnte das Funktionselement 3 nämlich auf die in den Fig. 4, 5 erkennbare Schulter 8a der Innenbetätigungs-Mitnehmerkontur 8 fallen. Das Funktionselement 3 würde dort aber nur solange gehalten, bis der Innenbetätigungshebel 5 zurückschwenkt, um anschließend ein zweites Mal, diesmal zum Ausheben der Sperrklinke 1, geschwenkt zu werden.

Zur gesteuerten Höhenverstellung des Funktionselements 3 ist ein Steuerantrieb 10 vorgesehen. Grundsätzlich können dem Steuerantrieb 10 auch mehrere zu verstellende Funktionselemente 3 oder andere konventionell aufgebaute Funktionselemente 3 zugeordnet sein. Durch den Steuerantrieb 10 ist das zugeordnete Funktionselement 3 entsprechend in einige Funktionsstellungen verstellbar. Einige Funktionsstellungen werden durch federelastische Rückkehr des Funktionselements 3 erreicht. Zwei bevorzugte Ausführungsbeispiele für einen vorschlagsgemäßen Steuerantrieb 10 zeigen Fig. 6, 7 und Fig. 8, 9 in höchst schematischer Weise.

In beiden dargestellten und insoweit bevorzugten Ausführungsbeispielen weist der Steuerantrieb 10 eine Steuerwelle 11 auf, an der sich das zugeordnete Funktionselement 3 abstützt, so daß durch eine Verstellung der Steuerwelle 11 das Funktionselement 3 in der Höhe auslenkbar ist. In besonders bevorzugter Ausgestaltung erstreckt sich das Funktionselement 3 im wesentlichen senkrecht zu der Steuerwellenachse 12.

Vorzugsweise handelt es sich bei dem Steuerantrieb 10 um einen motorischen Steuerantrieb 10. Dann ist die Steuerwelle 11 - wie dargestellt - mit einem Antriebsmotor 13 gekoppelt. Dabei kann die Steuerwelle 11 unmittelbar auf der Motorwelle 14 des Antriebsmotors 13 angeordnet sein. Denkbar ist aber auch, daß die Steuerwelle 11 über ein Ritzel od. dgl. mit der Motorwelle in antriebstechnischem Eingriff steht.

Der Steuerantrieb 10 kann auch manuell verstellbar ausgestaltet sein. Beispielsweise steht der Steuerantrieb 10 dann mit entsprechenden manuellen Betätigungselementen wie einem Schließzylinder oder einem Innensicherungsknöpfchen in Verbindung.

Die Steuerwelle 11 läßt sich - motorisch oder manuell - in die Steuerstellungen "Entriegelt" und "Verriegelt" bringen. Dabei überführt sie das Funktionselement 3 in die Funktionsstellung "Verriegelt" bzw. läßt es in die Funktionsstellung "Entriegelt" zurückkehren.

Hier und vorzugsweise ist die Steuerwelle 11 nach Art einer Nockenwelle ausgestaltet, wobei sich das zugeordnete Funktionselement 3 an der Nockenwelle abstützt und durch eine Verstellung der Nockenwelle entsprechend auslenkbar ist. Dies ist in Fig. 7 dargestellt.

Dabei zeigt Fig. 7a) die Funktionsstellung "Entriegelt", was den Darstellungen in Fig. 1, 4 entspricht. Fig. 7b zeigt eine erste Verstellung der Steuerwelle 11, in Fig. 7 links herum, ohne daß das Funktionselement 3 verstellt wird. Dadurch wird der Antriebsmotor 13 beim Anfahren nur wenig belastet, was zu einer kostengünstigen Auslegung des Antriebsmotors führt. Bei weiterer Verstellung der Steuerwelle 11 lenkt der an der Steuerwelle 11 angeordnete Nocken 11a das Funktionselement 3 in Fig. 7 nach oben aus (Fig. 7c)). Dies entspricht der Funktionsstellung "Verriegelt". Diese Funktionsstellung des Funktionselements 3 ist in Fig. 2 in gestrichelter Linie dargestellt. Es ergibt sich aus einer Zusammenschau der Fig. 6 und 7, daß die Verstellung des Funktionselements 3 mittels einer Steuerwelle 11 konstruktiv besonders einfach zu realisieren ist.

Eine bevorzugte Alternative zu der Ausgestaltung der Steuerwelle 11 nach Art eine Nockenwelle besteht darin, daß die Steuerwelle 11 nach Art einer Kurbelwelle ausgestaltet ist. Dann ist es entsprechend so, daß sich das zugeordnete Funktionselement 3 an der Kurbelwelle, insbesondere an den exzentrischen Abschnitten der Kurbelwelle, abstützt. Besondere fertigungstechnische Vorteile lassen sich dadurch realisieren, daß die Steuerwelle 11 nach Art eine gebogenen Drahts ausgestaltet ist. Eine besonders kompakte Anordnung ergibt sich dadurch, daß die Steuerwelle 11 gleichzeitig die Motorwelle 14 des Antriebsmotors 13 ist.

Es wurde weiter oben schon angesprochen, daß im Funktionszustand "Verriegelt" die Betätigung des Innenbetätigungshebels 5 zu einem Entriegelungsvorgang führt. Bei den in den Fig. 6, 7 und 8, 9 dargestellten und insoweit bevorzugten Ausführungsbeispielen ist die Steuerwelle 11 hierfür mit einer Override-Kontur 11b ausgestattet. Dieser Override-Kontur 11b ist eine am Innenbetätigungshebel 5 oder an einem mit dem Innenbetätigungshebel gekoppelten Hebel angeordnete, weitere Override-Kontur 5b zugeordnet, die in den Fig. 4 und 5 dargestellt ist.

Im Funktionszustand "Verriegelt" (Fig. 7c) kommt bei einer Betätigung des Innenbetätigungshebels 5 die innenbetätigungshebelseitige Override-Kontur 5b mit der steuerwellenseitigen Override-Kontur 11b in Eingriff und überführt die Steuerwelle 11 in die Steuerstellung "Entriegelt" (Fig. 7a)). Dadurch wird entsprechend das Funktionselement 3 in die Funktionsstellung "Entriegelt" und im Ergebnis die Schloßmechanik 2 in den Funktionszustand "Entriegelt" überführt. Für die Ausgestaltung dieses Entriegelungsvorgangs sind andere Varianten denkbar.

Die Positionierung der Steuerwelle 11 erfolgt vorzugsweise im Blockbetrieb. Bei dem in den Fig. 6, 7 dargestellten Ausführungsbeispiel läuft während der Verstellung der Steuerwelle 11 von der Steuerstellung "Entriegelt" in die Steuerstellung "Verriegelt" die Override-Kontur 11b gegen ein Blockierelement 15. Die Rückstellung der Steuerwelle 11 in die Steuerstellung "Entriegelt" kann ebenfalls im Blockbetrieb erfolgen. Denkbar ist hierfür aber auch eine steuerungstechnische Lösung. Ein weiteres Blockierelement ist hier und vorzugsweise nicht vorgesehen.

Das in den Fig. 8, 9 dargestellte Ausführungsbeispiel entspricht dem in den Fig. 6, 7 dargestellten Ausführungsbeispiel, das um die Realisierung des Funktionszustands "Diebstahlgesichert" erweitert worden ist. Entsprechend ist die Steuerwelle 11 in die Steuerstellung "Diebstahlgesichert" bringbar, die zunächst im Hinblick auf die Verstellung des Funktionselements 3 der Stellung "Verriegelt" entspricht. Allerdings ist die Steuerwelle 11 in der Steuerstellung "Diebstahlgesichert" so positioniert, daß die steuerwellenseitige Override-Kontur 11b außerhalb des Bewegungsbereichs 16 der innenbetätigungsseitigen Override-Kontur 5b steht.

Fig. 9 zeigt die unterschiedlichen Steuerstellungen dieses bevorzugten Ausfiihrungsbeispiels. Fig. 9a) zeigt den entriegelten Zustand, bei dem, wie schon erläutert, das Funktionselement 3 nicht ausgelenkt ist. Fig. 9b) zeigt dagegen die Steuerstellung "Verriegelt", bei der das Funktionselement 3 ausgelenkt ist und die steuerwellenseitige Override-Kontur 11b im Bewegungsbereich 16 der innenbetätigungsseitigen Override-Kontur 5b steht. Fig. 9c zeigt einen Zwischenzustand zwischen der Steuerstellung "Entriegelt" und der Steuerstellung "Diebstahlgesichert". Fig. 9d) zeigt die Steuerstellung "Diebstahlgesichert". Eine Zusammenschau der Fig. 9b) und 9d) ergibt, daß die Auslenkung des Funktionselements 3 in den Steuerstellungen "Verriegelt" und "Diebstahlgesichert" hier und vorzugsweise gleich ist.

Wesentlich bei der in Fig. 9d) dargestellten Steuerstellung "Diebstahlgesichert" ist die Tatsache, daß die steuerwellenseitige Override-Kontur 11b außerhalb des Bewegungsbereichs 16 der innenbetätigungsseitigen Override-Kontur 5b steht. Damit ist gewährleistet, daß im Funktionszustand "Diebstahlgesichert" ein Ausheben der Sperrklinke 1 auch durch den Innenbetätigungshebel 5 nicht möglich ist.

Auch bei dem in Fig. 8, 9 dargestellten Ausführungsbeispiel erfolgt eine Steuerung der Steuerwelle 11 zumindest zum Teil im Blockbetrieb. Dies betrifft jedenfalls die Steuerstellungen "Verriegelt" und "Diebstahlgesichert" (Fig. 9b), 9d)). Hierfür weist die Steuerwelle 11 eine Blockierkontur 11c auf, die mit einem Blockierelement 17 in Eingriff bringbar ist. Hier und vorzugsweise ist das Blockierelement 17 verstellbar ausgestaltet und in die Blockierstellung "Verriegelt" (Fig. 9b)) und "Diebstahlgesichert" (Fig. 9d)) bringbar. Für die Verstellung des Blockierelements 17 ist ein weiterer Antriebsmotor 18 vorgesehen. Grundsätzlich ist aber auch hier eine manuelle Verstellung des Blockierelements 17 möglich. Das Blockierelement 17 kann unmittelbar auf der Motorwelle 19 des Antriebsmotors 18 angeordnet sein. Grundsätzlich ist aber auch denkbar, das Blockierelement 17 mit dem Antriebsmotor 18 über ein Ritzel od. dgl. antriebstechnisch zu koppeln.

Durch eine Verstellung des Blockierelements 17 lassen sich unterschiedliche Blockierstellungen der Steuerwelle 11 realisieren. Bei in der Blockierstellung "Verriegelt" befindlichem Blockierelement 17 wird die Steuerwelle 11 in der Steuerstellung "Verriegelt" (Fig. 9b)) blockiert. Bei in der Blockierstellung "Diebstahlgesichert" befindlichem Blockierelement 17 wird die Steuerwelle 11 in der Steuerstellung "Diebstahlgesichert" (Fig. 9d)) blockiert. Letztlich übernimmt das Blockierelement 17 die Funktion eines Diebstahlsicherungshebels, während der Antriebsmotor 18 die Funktion eines Diebstahlsicherungsmotors übernimmt.

Die Steuerwelle 11 ist bei dem in Fig. 8, 9 dargestellten und insoweit bevorzugten Ausführungsbeispiel ferner mit einer Auswerfer-Kontur 11d ausgestattet, die bei einer manuellen Verstellung der Steuerwelle 11 von der Steuerstellung "Diebstahlgesichert" (Fig. 9d)) in die Steuerstellung "Entriegelt" Fig. 9a)) in Eingriff mit dem Blockierelement 17 kommt und das Blockierelement 17 in die Blockierstellung "Verriegelt" überführt. Dies ist beispielsweise für den Fall vorteilhaft, daß der Antriebsmotor 18 (Diebstahlsicherungsmotor) ausfällt und eine manuelle Entriegelung, beispielsweise über einen Schließzylinder, durchgeführt werden muß.

Es darf noch darauf hingewiesen werden, daß das oben beschriebene Funktionselement 3 in bevorzugter Ausgestaltung derart mit einem der beteiligten Verstellelemente 1, 4, 5, vorzugsweise mit der Sperrklinke 1, dem Außenbetätigungshebel 4 oder dem Innenbetätigungshebel 5 gekoppelt ist, daß das Funktionselement 3 eine Vorspannung des jeweiligen Verstellelements 1, 4, 5 bereitstellt. Diese Doppelnutzung des Funktionselements 3 wurde weiter oben im Zusammenhang mit einer Sperrklinkenfeder, einer Außenbetätigungshebelfeder oder einen Innenbetätigungshebelfeder angesprochen.

Die Realisierung des Funktionszustands "Kindergesichert" ist mit dem vorschlagsgemäßen Kraftfahrzeugschloß ebenfalls denkbar, wie weiter unten noch gezeigt wird. Eine bevorzugte Variante sieht dazu vor, daß ein weiteres Funktionselement 3 vorgesehen ist, das ebenfalls von dem Steuerantrieb 10 verstellt wird.

Die Fig. 10 bis 13 zeigen eine weitere Ausführungsform eines vorschlagsgemä-βen Kraftfahrzeugschlosses, das grundsätzlich ähnlich aufgebaut ist wie das in den Fig. 4 und 5 bzw. in den Fig. 6 bis 9 dargestellte Kraftfahrzeugschloß. In dieser Darstellung ist auch die oben angesprochene, der Sperrklinke 1 zugeordnete Schloßfalle 1a gezeigt. Ferner ist auch hier eine Schloßmechanik 2 vorgesehen, wobei die Schloßmechanik 2 einen Außenbetätigungshebel 4 (in Fig. 13 nicht dargestellt) und einen Innenbetätigungshebel 5 aufweist. Wesentlich ist auch hier, daß ein Funktionselement 3 in obigem Sinne vorgesehen ist, das in unterschiedliche Funktionsstellungen verstellbar ist.

Bei dem in den Fig. 10 bis 13 gezeigten Ausführungsbeispiel ist auch ein Steuerantrieb 10 mit einer Steuerwelle 11 vorgesehen, an der sich das zugeordnete Funktionselement 3 abstützt. Weiter ist die Steuerwelle 11 ebenfalls mit einer Override-Kontur 11b in obigem Sinne ausgestattet. Schließlich ist es auch hier vorgesehen, daß die Steuerwelle 11 nicht nur in die Steuerstellungen "Entriegelt" und "Verriegelt", sondern auch in die Steuerstellung "Diebstahlgesichert" bringbar ist, in der die Override-Kontur 11b gewissermaßen deaktiviert wird. Die Steuerstellung "Diebstahlgesichert" (Fig. 12) wird auch hier im Blockbetrieb erreicht. Angesichts dieser nur eine Auswahl bildenden Übereinstimmungen darf im Hinblick auf mögliche Varianten und Vorteile in vollem Umfange auf die Erläuterungen zu den in den Fig. 4 und 5 und entsprechend 6 bis 9 dargestellten Ausführungsbeispielen verwiesen werden.

Fig. 10 zeigt den Funktionszustand "Entriegelt", in dem das Funktionselement 3 vorzugsweise nicht ausgelenkt ist. Es läßt sich der Darstellung entnehmen, daß der Außenbetätigungshebel 4 über die Außenbetätigungs-Mitnehmerkontur 7 und der Innenbetätigungshebel 5 über die Innenbetätigungs-Mitnehmerkontur 8 und jeweils weiter über das Funktionselement 3 und die Sperrklinken-Mitnehmerkontur 6 mit der Sperrklinke 1 gekuppelt sind.

Die Fig. 11 und 13 zeigen den Funktionszustand "Verriegelt". Hier ist das Funktionselement 3 so ausgelenkt, daß das Funktionselement 3 außer Eingriff von der Außenbetätigungs-Mitnehmerkontur 7 und der Innenbetätigungs-Mitnehmerkontur 8 steht. Eine Betätigung des Innenbetätigungshebels 5 führt zu einer Verstellung des Funktionselements 3 in die Funktionsstellung "Entriegelt", wie noch im Zusammenhang mit der Override-Kontur 11b erläutert wird.

Fig. 12 zeigt den Funktionszustand "Diebstahlgesichert", der sich von dem Funktionszustand "Verriegelt" wie erläutert dadurch unterscheidet, daß die steuerwellenseitige Override-Kontur 11b außerhalb des Bewegungsbereichs der innenbetätigungshebelseitigen Override-Kontur 5b gedreht ist.

Eine Besonderheit zeigt sich bei dem in den Fig. 10 bis 13 dargestellten Ausführungsbeispiel in der Realisierung der Außenbetätigungs-Mitnehmerkontur 7 und der Innenbetätigungs-Mitnehmerkontur 8. Hier ist es nämlich vorgesehen, daß die Außenbetätigungs-Mitnehmerkontur 7 und die Innenbetätigungs-Mitnehmerkontur 8 jeweils stegartig ausgestaltet sind und bezogen auf die Schwenkachse des Außenbetätigungshebels 4 bzw. des Innenbetätigungshebels 5 entlang eines Kreisabschnitts verlaufen. Dies ist in Fig. 13 für die Innenbetätigungs-Mitnehmerkontur 8 besonders gut zu erkennen. Hier und vorzugsweise ist es weiter vorgesehen, daß die Außenbetätigungs-Mitnehmerkontur 7 und die Innenbetätigungs-Mitnehmerkontur 8 unmittelbar nebeneinander verlaufen. Dies führt insgesamt zu einer besonders kompakten Anordnung. Hierbei darf darauf hingewiesen werden, daß eine solche Ausgestaltung auch nur für eine der beiden Mitnehmerkonturen 7, 8 vorgesehen sein kann.

Bei allen dargestellten und insoweit bevorzugten Ausführungsbeispielen ist es vorgesehen, daß sich die Sperrklinken-Mitnehmerkontur 6, die Außenbetätigungs-Mitnehmerkontur 7 und die Innenbetätigungs-Mitnehmerkontur 8 im wesentlichen parallel zu der Schwenkachse der Sperrklinke 1 bzw. des Außenbetätigungshebels 4 bzw. des Innenbetätigungshebels 5 erstrecken. Auch dies kann grundsätzlich nur für eine der genannten Mitnehmerkonturen 6, 7, 8 vorgesehen sein. Insbesondere können die Erstreckungshöhen der Mitnehmerkonturen 6, 7, 8 unterschiedlich sein, wie noch gezeigt wird.

Eine weitere Besonderheit ergibt sich bei dem in den Fig. 10 bis 13 dargestellten Ausführungsbeispiel im Hinblick auf die Realisierung der Override-Kontur 11b, die im obigem Sinne mit einer innenbetätigungshebelseitigen Override-Kontur 5b zusammenwirkt. Hier und vorzugsweise ist es vorgesehen, daß die steuerwellenseitige Override-Kontur 11b so ausgestaltet ist, daß im Funktionszustand "Verriegelt" bei einer Betätigung des Innenbetätigungshebels 5 die innenbetätigungshebelseitige Override-Kontur 5b im wesentlichen parallel zu der Steuerwellenachse 12 läuft und die Steuerwelle 11 in die Steuerstellung "Entriegelt" überführt. Dabei ist die steuerwellenseitige Override-Kontur 11b vorzugsweise als entlang der Steuerwellenachse 12 verlaufende Anlaufschräge, insbesondere als Abschnitt einer auf die Steuerwellenachse 12 ausgerichteten Schneckenkontur ausgestaltet. Den Zustand, in dem die innenbetätigungshebelseitige Override-Kontur 5b während der Betätigung des Innenbetätigungshebels 5 gerade in Eingriff mit der steuerwellenseitigen Override-Kontur 11b kommt, zeigt die Darstellung in Fig. 13.

Eine weitere Besonderheit bei dem in den Fig. 10 bis 13 dargestellten Ausführungsbeispiel besteht in der Ausgestaltung des Nockens 11 a der Steuerwelle 11. Dieser Nocken 11a ist nämlich so ausgestaltet, daß sich für die Steuerstellungen "Entriegelt", "Verriegelt" und "Diebstahlgesichert" aufgrund der Vorspannung des Funktionselements 3 jeweils stabile Zustände einstellen. Die Anordnung ist so getroffen, daß bei einer Verstellung der Steuerwelle 11 zwischen diesen Steuerstellungen jeweils eine erhöhte Auslenkung des Funktionselements 3 "überwunden" werden muß. Dies wird dadurch realisiert, daß der Nocken 11a mit entsprechenden Kanten 21, 22 ausgestattet ist. Im Ergebnis bewirkt die Vorspannung des Funktionselements 3 zusammen mit der Ausgestaltung des Nockens 11a ein Halten der Steuerwelle 11 in der jeweiligen Steuerstellung.

Auch die motorische Verstellung der Steuerwelle 11 zeigt bei dem in den Fig. 10 bis 13 dargestellten Ausführungsbeispiel eine Besonderheit. Grundsätzlich ist es auch hier so, daß die Steuerwelle 11 eine Blockierkontur 11c aufweist, die mit einem Blockierelement 17 in Eingriff bringbar ist. Auch hier sind die Steuerwelle 11 und das Blockierelement 17 vorzugsweise motorisch verstellbar. Dafür sind vorzugsweise zwei nicht dargestellte Antriebsmotoren vorgesehen, deren Antriebswellen weiter vorzugsweise auf die Steuerwellenachse 12 bzw. parallel zu der Steuerwellenachse 12 ausgerichtet sind.

Das Blockierelement 17 blockiert die Steuerwelle 11 zunächst in der Steuerstellung "Verriegelt" und steht dafür in Eingriff mit der Blockierkontur 11c. Zur Verstellung der Steuerwelle 11 in die Steuerstellung "Diebstahlgesichert" wird das Blockierelement 17 ein Stück in eine maulartige Ausformung der Blockierkontur 11c bewegt. Daraufhin läßt sich die Steuerwelle 11 in Richtung der Steuerstellung "Diebstahlgesichert" verstellen, bis sich das Blockierelement 17 vorzugsweise in der maulartigen Ausformung der Blockierkontur 11c verkantet und die weitere Verstellung der Steuerwelle 11 blockiert.

Die obige Ausgestaltung der Blockierkontur 11c der Steuerwelle 11 mit einer maulartigen Ausformung spart also einen zusätzlichen Anschlag o.dgl., der hier durch das Verkanten des Blockierelements 17 ersetzt wird.

Die obige maulartige Ausformung hat noch einen weiteren Vorteil. Sie stellt nämlich auch eine im Zusammenhang mit dem in Fig. 8, 9 dargestellten Ausführungsbeispiel erläuterte Auswerferkontur 11d bereit, die bei einer manuellen Verstellung der Steuerwelle 11 von der Steuerstellung "Diebstahlgesichert" (Fig. 12) in die Steuerstellung "Entriegelt" (Fig. 10) das Blockierelement 17 in die Blockierstellung "Verriegelt" überführt.

Im übrigen ist es hier so, daß in der Steuerstellung "Diebstahlgesichert" die Override-Kontur 11b aus dem Bewegungsbereich der innenbetätigungsseitigen Override-Kontur 5b herausgedreht ist. Dies entspricht im wesentlichen dem Funktionsprinzip der in den Fig. 4 bis 9 dargestellten Ausführungsbeispiele.

Die Ausgestaltung des Nockens 11a der Steuerwelle 11 ist schließlich insoweit vorteilhaft, als ihm seitlich eine Schulter 23 zugeordnet ist, die verhindert, daß das Funktionselement 3 seitlich vom Nocken 11 a springt.

Es wurde schon darauf hingewiesen, daß sich das vorschlagsgemäße Kraftfahrzeugschloß ohne weiteres mit einer Kindersicherungsfunktion ausstatten läßt. Hierzu zeigen die Fig. 14 und 15 ausgewählte Komponenten eines Steuerantriebs 10, insbesondere die Steuerwelle 11 eines Kraftfahrzeugschlosses, das im übrigen der in den Fig. 10 bis 13 gezeigten Ausgestaltung entspricht.

Auch die in den Fig. 14 und 15 dargestellte Steuerwelle 11 arbeitet grundsätzlich wie die in den Fig. 10 bis 13 gezeigte Steuerwelle 11. Entsprechend ist sie mit einem nur schematisch dargestellten Nocken 11a für den Eingriff mit dem Funktionselement 3 ausgestattet. Eine Override-Kontur 11b sowie eine Blockierkontur 11c in obigem Sinne sind zwar grundsätzlich vorgesehen, hier aber nicht dargestellt.

Bei dem in den Fig. 14 und 15 dargestellten Ausführungsbeispiel ist es vorgesehen, daß die Schloßmechanik 2 in obigem Sinne parallel in den Funktionszustand "Kindergesichert" bringbar ist und daß dadurch die Funktionsstellung "Entriegelt" automatisch in die Funktionsstellung "Entriegelt-Kindergesichert" übergeht. Dies bedeutet, daß eine Verstellung der Steuerwelle 11 in die Steuerstellung "Entriegelt" eine Verstellung des Funktionselements 3 nicht in die Funktionsstellung "Entriegelt", sondern in die Funktionsstellung "Entriegelt-Kindergesichert" bewirkt.

In der Funktionsstellung "Entriegelt-Kindergesichert" ist der Innenbetätigungshebel 5 von der Sperrklinke 1 entkuppelt und der Außenbetätigungshebel 4 mit der Sperrklinke 1 gekuppelt. In der Schloßmechanik 2 sind also Maßnahmen dafür getroffen, daß im Funktionszustand "Kindergesichert" ein Entriegelungsvorgang automatisch eine Überführung des Funktionselements 3 in die Funktionsstellung "Entriegelt-Kindergesichert" bewirkt. Vorzugsweise liegt die Funktionsstellung "Entriegelt-Kindergesichert" zwischen der Funktionsstellung "Entriegelt" und der Funktionsstellung "Verriegelt".

Die Funktionsstellung "Entriegelt-Kindergesichert" des Funktionselements 3 ist schematisch in Fig. 15 c) dargestellt. Dabei ist zu erkennen, daß die Außenbetätigungs-Mitnehmerkontur 7 und die Innenbetätigungs-Mitnehmerkontur 8 so ausgelegt sind, daß in dieser Funktionsstellung das Funktionselement 3 außer Eingriff von der Innenbetätigungs-Mitnehmerkontur 8 steht und der Innenbetätigungshebel 5 von der Sperrklinke 1 entkuppelt ist und daß der Außenbetätigungshebel 4 über die Außenbetätigungs-Mitnehmerkontur 7, das Funktionselement 3 und die Sperrklinken-Mitnehmerkontur 6 mit der Sperrklinke 1 gekuppelt ist. Diese selektive Kupplung der beiden obigen Mitnehmerkonturen 7, 8 wird dadurch realisiert, daß in Auslenkrichtung des Funktionselements 3 gesehen die Außenbetätigungs-Mitnehmerkontur 7 eine größere Erstreckungshöhe als die Innenbetätigungs-Mitnehmerkontur 8 aufweist. Dies läßt sich der Darstellung in Fig. 15 entnehmen. Die Mitnehmerkonturen 6, 7, 8 sind in Fig. 14 nicht dargestellt.

Die Fig. 14 und 15 zeigen eine besonders kompakte Realisierung des Funktionszustands "Kindergesichert". Hierfür ist ein weiteres Funktionselement vorgesehen, nämlich ein für sich verstellbares Kindersicherungselement 20, das zwischen einer Stellung "Kindergesichert" (Fig. 15c)) und einer Stellung "Kinderentsichert" (Fig. 15 a), b)) verstellbar ist. Diese Verstellung des Kindersicherungselements 20 entspricht dem Einlegen der Funktionszustände "Kindergesichert" und "Kinderentsichert".

Im Funktionszustand "Kindergesichert" hält das Kindersicherungselement 20 das Funktionselement 3 bei einer Verstellung der Steuerwelle 11 in die Steuerstellung "Entriegelt" in der der Funktionsstellung "Entriegelt" vorgelagerten Funktionsstellung "Entriegelt-Kindergesichert". Dies bedeutet, daß im Funktionszustand "Kindergesichert" die Steuerwelle 11 in alle möglichen Steuerstellungen bringbar ist, wobei die Einstellung der Steuerstellung "Entriegelt" dazu führt, daß das Funktionselement 3 in der vorgelagerten Funktionsstellung "Entriegelt-Kindergesichert" gehalten wird.

Bei der Verstellung der Steuerwelle 11 in die Steuerstellung "Verriegelt" wird bei eingelegter Kindersicherung das Funktionselement 3 unverändert in die Funktionsstellung "Verriegelt" verstellt. Das Betätigen des Innenbetätigungshebels 5 bewirkt über die Override-Kontur 11b auch einen Entriegelungsvorgang. Dabei fällt das Funktionselement 3 aber wieder nur in die vorgelagerte Funktionsstellung "Entriegelt-Kindergesichert", so daß ein Ausheben der Sperrklinke 1 mittels des Innenbetätigungshebels 5 nicht möglich ist.

Für die konstruktive Realisierung des Kindersicherungselements 20 sind eine Reihe von vorteilhaften Varianten denkbar. Bei einer besonders bevorzugten Ausgestaltung ist es vorgesehen, daß das Kindersicherungselement 20 als Kindersicherungswelle ausgestaltet ist, wobei die Kindersicherungswelle 20 weiter vorzugsweise auf die Steuerwellenachse 12 ausgerichtet ist. Dies ist in den Fig. 14 und 15 dargestellt. Dabei führt es zu einer besonders kompakten Anordnung, wenn die Kindersicherungswelle 20 zumindest teilweise in die Steuerwelle 11 integriert ist. Hier und vorzugsweise ist die Kindersicherungswelle 20 sogar vollständig in die Steuerwelle 11 integriert, wobei die Kindersicherungswelle 20 in einer Aussparung 24 in der Steuerwelle 11 angeordnet ist.

Für den Eingriff der Kindersicherungswelle 20 mit dem Funktionselement 3 kann es vorteilhaft sein, die Kindersicherungswelle 20 nach Art einer Nockenwelle auszugestalten, und zwar derart, daß sich das zugeordnete Funktionselement 3 an der Nockenwelle abstützt. Bei dem in den Fig. 14 und 15 dargestellten und insoweit bevorzugten Ausführungsbeispiel ist es allerdings so, daß die Kindersicherungswelle 20 nach Art einer Kurbelwelle ausgestaltet ist und daß sich das zugeordnete Funktionselement 3 an der Kurbelwelle 20 abstützt. Hierbei ist es so, daß die Kurbelwelle 20 einen Eingriffsabschnitt 20a aufweist, der entsprechend mit dem Funktionselement 3 in Eingriff bringbar ist. Die Kindersicherungswelle 20 ist fertigungstechnisch vorteilhaft einstückig, insbesondere als gebogener Draht o. dgl., ausgestaltet.

Das Kindersicherungselement 20 läßt sich wie erläutert in die Stellung "Kindergesichert" und in die Stellung "Kinderentsichert" bringen. Hierfür ist dem Kindersicherungselement 20 ein Verstellabschnitt 20b zugeordnet, über den das Kindersicherungselement 20 verstellbar ist. Beispielsweise ist dieser Verstellabschnitt 20b mit einem von der Stirnseite einer Seitentür her zugänglichen Kindersicherungsschalter oder mit einem Kindersicherungsantrieb gekoppelt.

Aus einer Zusammenschau der Darstellungen in Fig. 15 geht ferner hervor, daß das in der Stellung "Kinderentsichert" befindliche Kindersicherungselement 20 die Verstellung des Funktionselements 3 nicht beeinflußt. Das Funktionselement 3 läßt sich in die Funktionsstellung "Entriegelt" (Fig.15a)), in die Funktionsstellung "Verriegelt" (Fig. 15b)) und in die nicht dargestellte Funktionsstellung "Diebstahlgesichert" bringen. Anders sieht es aus, wenn der Funktionszustand "Kindergesichert" eingestellt ist, wie Fig. 15c) zeigt. Hier steht die Steuerwelle 11 in der Steuerstellung "Entriegelt". Das Funktionselement 3 erreicht die Funktionsstellung "Entriegelt" allerdings nicht, sondern wird durch das Kindersicherungselement 20 automatisch im Funktionszustand "Entriegelt-Kindergesichert" gehalten. Das sich daraus ergebende Funktionsverhalten wurde weiter oben erläutert.

Bei allen dargestellten Ausführungsbeispielen ist es vorzugsweise so, daß die Steuerwelle 11 aus einem Kunststoffmaterial hergestellt ist, das eine möglichst hohe Härte aufweist. Gleichzeitig sind die Materialien so zu wählen, daß zwischen dem Funktionselement 3 und der Steuerwelle 11 möglichst wenig Reibung entsteht.

Sofern die Sperrklinken-Mitnehmerkontur 6 zwei oder mehrere, oben angesprochene Lagerböcke 6a, 6b aufweist, ist es vorzugsweise so, daß in Richtung der Auslenkung des Funktionselements 3 gesehen die Erstreckungshöhe der beiden Lagerböcke 6a, 6b unterschiedlich ist. Vorzugsweise liegen die Oberseiten der Lagerböcke 6a, 6b auf einer Geraden, die im wesentlichen parallel zu dem vollständig ausgelenkten Funktionselement 3 ausgerichtet ist.

Eine weitere Optimierung des vorschlagsgemäßen Kraftfahrzeugschlosses besteht darin, daß die Steuerwelle 11 eine weitere Kontur aufweist, die einer Schloßnuß o. dgl. zugeordnet sein kann. Eine solche zusätzliche Kontur läßt sich grundsätzlich mit wenig Aufwand und hoher Kompaktheit realisieren.

Eine bevorzugte Ausgestaltung, die im Bereich der Notbetätigung Anwendung finden kann, besteht darin, daß das Funktionselement 3 stets im Bewegungsbereich eines Notbetätigungshebels liegt, und zwar unabhängig von der Funktionsstellung des Funktionselements 3.

Nach einer weiteren Lehre, der ebenfalls eigenständige Bedeutung zukommt, wird ein Kraftfahrzeugschloß beansprucht, das bis auf die Realisierung der Verstellbarkeit des Funktionselements 3 zunächst wie die oben erläuterten Kraftfahrzeugschlösser aufgebaut ist. Insoweit darf auf die obigen Ausführungen verwiesen werden.

Wesentlich ist nach dieser weiteren Lehre, zu der ein Ausführungsbeispiel nicht dargestellt ist, daß das Funktionselement 3 zumindest abschnittsweise federelastisch, insbesondere als federelastisch biegbarer Draht oder Streifen, ausgebildet ist. Bevorzugte Ausgestaltungen zu einem solchen Funktionselement 3 sind in der DE 10 2008 018 500.0 erläutert, die auf die Anmelderin zurückgeht und deren Inhalt insoweit zum Gegenstand dieser Anmeldung gemacht wird.

Zusätzlich ist das Funktionselement 3 in einem Teilbereich, insbesondere Endbereich, des Funktionselements 3 mittels einer Lageranordnung 3a gelagert, und zwar so, daß das Funktionselement 3 bezogen auf eine obige Referenzebene R in der Höhe oder seitlich allein über die Lageranordnung 3a und entsprechend seitlich oder in der Höhe allein durch federelastisches Biegen des Funktionselements 3 verstellbar ist. In diesem Zusammenhang darf insbesondere darauf hingewiesen werden, daß alle obigen zu möglichen Ausgestaltungen einer Lageranordnung 3a gemachten Ausführungen gleichermaßen gelten.

Ein bevorzugtes Ausführungsbeispiel für die weitere Lehre besteht in einem drahtförmigen Funktionselement 3, das an einem Ende abgewinkelt ist, wobei das abgewinkelte Ende in eine senkrecht zu einer Flachseite des Kraftfahrzeugschlosses ausgerichtete Bohrung im Schloßgehäuse o. dgl. eingesteckt ist. Diese Bohrung bildet hier die Lageranordnung 3a und ermöglicht ein seitliches Verschwenken des Funktionselements 3. Die Verstellung in der Höhe läßt sich nun durch ein federelastisches Verbiegen des Funktionselements 3 bewerkstelligen.

Beispielsweise kann es wie oben erläutert vorgesehen sein, daß die Höhenverstellung des Funktionselements 3 mit einer entsprechenden Einstellung eines Funktionszustands der Schloßmechanik 2 verbunden ist und, insbesondere, daß ein Ausheben der Sperrklinke 1 mit einer Seitenverstellung des Funktionselements 3 einhergeht.

## Patentansprüche

1. Kraftfahrzeugschloß mit den Schließelementen Schloßfalle und Sperrklinke (1) sowie mit einer Schloßmechanik (2), wobei die Schloßmechanik (2) in unterschiedliche Funktionszustände wie "Entriegelt", "Verriegelt", "Diebstahlgesichert" oder "Kindergesichert" bringbar ist und hierfür mindestens ein in entsprechende Funktionsstellungen verstellbares Funktionselement (3) aufweist,
**dadurch gekennzeichnet,**
**daß** das Funktionselement (3) in einem Teilbereich, insbesondere Endbereich, des Funktionselements (3) mittels einer Lageranordnung (3a) so gelagert ist, daß das Funktionselement (3) im übrigen bezogen auf eine Referenzebene (R) sowohl seitlich als auch in der Höhe, jeweils im wesentlichen senkrecht zu seiner Längserstreckung, verstellbar ist.

2. Kraftfahrzeugschloß nach Anspruch 1, **dadurch gekennzeichnet, daß** die Höhenverstellung und/oder die Seitenverstellung des Funktionselements (3) auf eine Schwenkbewegung des Funktionselements (3) zurückgeht bzw. zurückgehen, vorzugsweise, dass die geometrische Schwenkachse (3b, 3c) bzw. die geometrischen Schwenkachsen (3b, 3c) in einem Endbereich des Funktionselements (3) verläuft bzw. verlaufen.

3. Kraftfahrzeugschloß nach Anspruch 1 oder 2, **dadurch gekennzeichnet, daß** die Lageranordnung (3a) zwei miteinander in lagerndem Eingriff stehende Lagerelemente aufweist, vorzugsweise, daß die Lageranordnung (3a) zumindest zum Teil, vorzugsweise vollständig, nach Art eines Gleitlagers ausgestaltet ist.

4. Kraftfahrzeugschloß nach einem der vorhergehenden Ansprüche, **dadurch gekennzeichnet, daß** die Lageranordnung (3a) des Funktionselements (3) vorzugsweise in einem Endbereich des Funktionselements (3) ein Schwenklager für die Höhenverstellung und/oder ein Schwenklager für die Seitenverstellung aufweist, vorzugsweise, daß die beiden Schwenklager nach Art eines Kardangelenks angeordnet sind.

5. Kraftfahrzeugschloß nach einem der vorhergehenden. Ansprüche, **dadurch gekennzeichnet, daß** die Lageranordnung (3a) des Funktionselements (3) eine
Kugelpfanne (3d) und eine mit der Kugelpfanne (3d) in Eingriff stehende Kugel (3e) umfaßt, vorzugsweise, daß die Kugel (3e) an einem Ende des Funktionselements (3) angeordnet ist.

6. Kraftfahrzeugschloß nach einem der vorhergehenden Ansprüche, **dadurch gekennzeichnet, daß** die Lageranordnung (3a) nicht Bestandteil des Funktionselements (3) ist und/oder, daß die Lagerfunktion der Lageranordnung (3a) nicht auf eine Federelastizität des Funktionselements (3) zurückgeht.

7. Kraftfahrzeugschloß nach einem der vorhergehenden Ansprüche, **dadurch gekennzeichnet, daß** das Funktionselement (3) eine langgestreckte Formgebung aufweist und biegesteif, vorzugsweise nicht federelastisch, weiter vorzugsweise starr, ausgestaltet ist.

8. Kraftfahrzeugschloß nach einem der vorhergehenden Ansprüche, **dadurch gekennzeichnet, daß** die Schloßmechanik (2) einen schwenkbaren Außenbetätigungshebel (4) und ggf. einen schwenkbaren Innenbetätigungshebel (5) aufweist, daß die Schloßmechanik (2) durch eine Höhenwerstellung des mindestens einen Funktionselements (3) in die entsprechenden Funktionszustände, vorzugsweise in die Funktionszustände "Entriegelt" und "Verriegelt", weiter vorzugsweise in den Funktionszustand "Diebstahlgesichert", weiter vorzugsweise in den Funktionszustand "Kindergesichert", bringbar ist.

9. Kraftfahrzeugschloß nach einem der vorhergehenden Ansprüche, **dadurch gekennzeichnet, daß** das Funktionselement (3) zur Realisierung von Funktionszuständen der Schloßmechanik (2) eine schaltbare Kupplung zwischen Verstellelementen der Schloßmechanik (2), insbesondere zwischen der Sperrklinke (1) einerseits und Außenbetätigungshebel (4) und/oder Innenbetätigungshebel (5) andererseits, bereitstellt, vorzugsweise, daß das Funktionselement (3) in einer ersten Funktionsstellung bzw. Höhenverstellung direkt oder indirekt in Eingriff mit den Verstellelementen (1, 4, 5) steht oder bringbar ist und die Verstellelemente (1, 4, 5) kuppelt und in einer zweiten Funktionsstellung bzw. Höhenverstellung außer Eingriff von zumindest einem Verstellelement steht und die Verstellelemente entkuppelt, wobei, vorzugsweise, die über das insbesondere stangenförmige Funktionselement (3) zur Kupplung der Verstellelemente (1, 4, 5) übertragbare Kraft senkrecht zur Längserstreckung des Funktionselements (3) wirkt.

10. Kraftfahrzeugschloß nach Anspruch 8 und ggf. nach Anspruch 9, **dadurch gekennzeichnet, daß** bei entsprechendem Funktionszustand eine Betätigung des Außenbetätigungshebels (4) und/oder des ggf. vorhandenen Innenbetätigungshebels (5) durch die Kupplungswirkung des Funktionselements (3) das Ausheben der Sperrklinke (1) bewirkt, vorzugsweise, daß das Ausheben der Sperrklinke (1) mit einer Seitenverstellung des Funktionselements (3) einhergeht.

11. Kraftfahrzeugschloß nach Anspruch 8 und ggf. nach einem der Ansprüche 9 oder 10, **dadurch gekennzeichnet, daß** das Funktionselement (3) im Hinblick auf eine der Schwenkachsen des Außenbetätigungshebels (4), des ggf. vorhandenen Innenbetätigungshebels (5) und der Sperrklinke (1) im wesentlichen radial ausgerichtet ist, wobei, vorzugsweise, der Außenbetätigungshebel (4), der ggf. vorhandene Innenbetätigungshebel (5) und die Sperrklinke (1) um dieselbe Schwenkachse schwenkbar sind.

12. Kraftfahrzeugschloß nach Anspruch 8 und ggf. nach einem der Ansprüche 9 bis 11, **dadurch gekennzeichnet, daß** die Sperrklinke (1) oder ein mit der Sperrklinke (1) gekoppelter Hebel eine Sperrklinken-Mitnehmerkontur (6) aufweist, vorzugsweise, daß der Außenbetätigungshebel (4) oder ein mit dem Außenbetätigungshebel (4) gekoppelter Hebel eine Außenbetätigungs-Mitnehmerkontur (7) aufweist, daß bei in der Funktionsstellung "Entriegelt" befindlichem Funktionselement (3) der Außenbetätigungshebel (4) über die Außenbetätigungs-Mitnehmerkontur (7), das Funktionselement (3) und die Sperrklinken-Mitnehmerkontur (6) mit der Sperrklinke (1) gekuppelt ist, vorzugsweise, daß im Funktionszustand "Verriegelt" das Funktionselement (3) außer Eingriff von der Sperrklinken-Mitnehmerkontur (6) und/oder der Außenbetätigungs-Mitnehmerkontur (7) steht und der Außenbetätigungshebel (4) von der Sperrklinke (1) entkuppelt ist.

13. Kraftfahrzeugschloß nach Anspruch 12, **dadurch gekennzeichnet, daß** der Innenbetätigungsbebel (5) oder ein mit dem Innenbetätigungshebel (5) gekoppelter Hebel eine Innenbetätigungs-Mitnehmerkontur (8) aufweist, daß bei in der Funktionsstellung "Entriegelt" befindlichem Funktionselement (3) der Innenbetätigungshebel (5) über die Innenbetätigungs-Mitnehmerkontur (8), das Funktionselement (3) und die Sperrklinken-Mitnehmerkontur (6) mit der Sperrklinke (1) gekuppelt ist, vorzugsweise, daß im Funktionszustand "Verriegelt" das Funktionselement (3) außer Eingriff von der Sperrklinken-Mitnehmerkontur (6) und/oder der Innenbetätigungs-Mitnehmerkontur (8) steht und der Innenbetätigungshebel (5) von der Sperrklinke (1) entkuppelt ist.

14. Kraftfahrzeugschloß mit den Schließelementen Schloßfalle und Sperrklinke (1) sowie mit einer Schloßmechanik (2), wobei die Schloßmechanik (2) in unterschiedliche Funktionszustände wie "Entriegelt", "Verriegelt", "Diebstahlgesichert" oder "Kindergesichert" bringbar ist und hierfür mindestens ein in entsprechende Funktionsstellungen verstellbares Funktionselement (3) aufweist,
**dadurch gekennzeichnet,**
**daß** das Funktionselement (3) zumindest abschnittsweise als federelastisch biegbarer Draht oder Streifen ausgebildet ist und daß das Funktionselement (3) in einem Teilbereich, insbesondere Endbereich, des Funktionselements (3) mittels einer Lageranordnung (3a) gelagert ist und daß das Funktionselement (3) bezogen auf eine Referenzebene (R) in der Höhe oder seitlich allein über die Lageranordnung (3a) und entsprechend seitlich oder in der Höhe allein durch federelastisches Biegen des Funktionselements (3) verstellbar ist.

15. Kraftfahrzeugschloß nach Anspruch 14, **gekennzeichnet durch** die Merkmale des kennzeichnenden Teils eines oder mehrerer der Ansprüche 1 bis 13.

## Claims

1. Motor vehicle lock having the locking elements lock catch and pawl (1) and having a lock mechanism (2), it being possible for the lock mechanism (2) to be moved into different functional states such as "unblocked", "locked", "anti-theft locked" or "child-safety locked" and with said lock mechanism (2), for this purpose, having at least one functional element (3) which can be adjusted into corresponding functional positions,
**characterized**
**in that** the functional element (3) is mounted in a subregion, in particular an end region, of the functional element (3) by means of a bearing arrangement (3a) such that the functional element (3) can be adjusted both in the lateral direction and in the vertical direction, in each case substantially perpendicular to its longitudinal extent, in relation to a reference plane (R) in any case.

2. Motor vehicle lock according to Claim 1, **characterized in that** the vertical adjustment and/or the lateral adjustment of the functional element (3) are/is attributed to a pivoting movement of the functional element (3), preferably **in that** the geometric pivot axis (3b, 3c) or the geometric pivot axes (3b, 3c) runs/run in an end region of the functional element (3).

3. Motor vehicle lock according to Claim 1 or 2, **characterized in that** the bearing arrangement (3a) has two bearing elements which engage with one another in a bearing manner, preferably **in that** the bearing arrangement (3a) is at least partly, preferably completely, designed in the manner of a sliding bearing.

4. Motor vehicle lock according to one of the preceding claims, **characterized in that** the bearing arrangement (3a) of the functional element (3) preferably has a pivot bearing for the vertical adjustment and/or a pivot bearing for the lateral adjustment in an end region of the functional element (3), preferably **in that** the two pivot bearings are arranged in the manner of a cardan joint.

5. Motor vehicle lock according to one of the preceding claims, **characterized in that** the bearing arrangement (3a) of the functional element (3) comprises a ball socket (3d) and a ball (3e) which engages with the ball socket (3d), preferably **in that** the ball (3e) is arranged at one end of the functional element (3).

6. Motor vehicle lock according to one of the preceding claims, **characterized in that** the bearing arrangement (3a) is not a constituent part of the functional element (3), and/or **in that** the bearing function of the bearing arrangement (3a) is not attributed to a resilience of the functional element (3).

7. Motor vehicle lock according to one of the preceding claims, **characterized in that** the functional element (3) has an elongate shape and is designed in an inflexible, preferably non-resilient, further preferably rigid, manner.

8. Motor vehicle lock according to one of the preceding claims, **characterized in that** the lock mechanism (2) has a pivotable external operating lever (4) and possibly a pivotable internal operating lever (5), **in that** the lock mechanism (2) can be moved into the corresponding functional states, preferably into the "unlocked" and "locked" functional states, further preferably into the "anti-theft locked" functional state, further preferably into the "child-safety locked" functional state, by means of a vertical adjustment of the at least one functional element (3).

9. Motor vehicle lock according to one of the preceding claims, **characterized in that** the functional element (3) for realising functional states of the lock mechanism (2) provides a switchable coupling between adjustment elements of the lock mechanism (2), in particular between the pawl (1) on one hand and the external operating lever (4) and/or the internal operating lever (5) on the other, preferably **in that** the functional element (3) is or can be moved directly or indirectly into engagement with the adjustment elements (1, 4, 5) and couples the adjustment elements (1, 4, 5) in a first functional position or vertical position, and is disengaged from at least one adjustment element and decouples the adjustment elements in a second functional position or vertical position, preferably with the force which can be transmitted via the, in particular rod-like, functional element (3) for coupling the adjustment elements (1, 4, 5) acting perpendicular to the longitudinal extent of the functional element (3).

10. Motor vehicle lock according to claim 8 and possibly according to Claim 9, **characterized in that**, given a corresponding functional state, operation of the external operating lever (4) and/or of the internal operating lever (5), which may be present, by the coupling action of the functional element (3) causes the pawl (1) to be lifted, preferably **in that** lifting of the pawl (1) is accompanied by a lateral adjustment of the functional element (3).

11. Motor vehicle lock according to Claim 8 and possibly according to one of Claims 9 and 10, **characterized in that** the functional element (3) is oriented substantially radially in respect of one of the pivot axes of the external operating lever (4), of the internal operating lever (5) which may be present and of the pawl (1), it preferably being possible for the external operating lever (4), the internal operating lever (5) which may be present and the pawl (1) to pivot about the same pivot axis.

12. Motor vehicle lock according to Claim 8 and possibly according to one of Claims 9 to 11, **characterized in that** the pawl (1) or a lever which is coupled to the pawl (1) has a pawl driver contour (6), preferably **in that** the external operating lever (4) or a lever which is coupled to the external operating lever (4) has an external operating driver contour (7), **in that**, when the functional element (3) is in the "unlocked" functional position, the external operating lever (4) is coupled to the pawl (1) by means of the external operating driver contour (7), the functional element (3) and the pawl driver contour (6), preferably in that, in the "locked" functional state, the functional element (3) is disengaged from the pawl driver contour (6) and/or from the external operating driver contour (7), and the external operating lever (4) is decoupled from the pawl (1).

13. Motor vehicle lock according to Claim 12, **characterized in that** the internal operating lever (5) or a lever which is coupled to the internal operating lever (5) has an internal operating driver contour (8), **in that**, when the functional element (3) is in the "unlocked" functional position, the internal operating lever (5) is coupled by means of the internal operating driver contour (8), the functional element (3) and the pawl driver contour (6) to the pawl (1), preferably **in that**, in the "locked" functional state, the functional element (3) is disengaged from the pawl driver contour (6) and/or from the internal operating driver contour (8), and the internal operating lever (5) is decoupled from the pawl (1).

14. Motor vehicle lock having the locking elements lock catch and pawl (1) and having a lock mechanism (2), it being possible for the lock mechanism (2) to be moved into different functional states such as "unlocked", "locked", "anti-theft locked" or "child-safety locked" and with said lock mechanism (2), for this purpose, having at least one functional element (3) which can be adjusted into corresponding functional positions,
**characterized**
**in that** the functional element (3) is in the form of a resilient flexible wire or strip at least in portions, and in that the functional element (3) is mounted in a subregion, in particular end region, of the functional element (3) by means of a bearing arrangement (3a), and in that the functional element (3) can be adjusted, in relation to a reference plane (R), in the vertical direction or in the lateral direction solely by means of the bearing arrangement (3a) and accordingly in the lateral direction or in the vertical direction solely by resilient bending of the functional element (3).

15. Motor vehicle lock according to Claim 14, **characterized by** the features of the characterizing part of one or more of Claims 1 to 13.

## Revendications

1. Serrure de véhicule automobile dotée des éléments de fermeture consistant en un loquet de serrure et un cliquet d'arrêt (1) ainsi que d'un mécanisme de serrure (2), le mécanisme de serrure (2) pouvant être amené dans différents états de fonctionnement tels que « déverrouillé », « verrouillé », « avez activation de la sécurité antivol » out « avec activation de la protection enfant » et comporte pour ce faire au moins un élément fonctionnel (3) pouvant être réglé dans les positions de fonctionnement correspondantes, **caractérisée en ce que** l'élément fonctionnel (3) est disposé de telle sorte dans une zone partielle, notamment dans la zone d'extrémité de l'élément fonctionnel (3), à l'aide d'un agencement de palier (3a), que l'élément fonctionnel (3) peut être réglé par rapport à un plan de référence (R) tant en côté qu'en hauteur, respectivement pour l'essentiel perpendiculairement à son extension longitudinale.

2. Serrure de véhicule automobile selon la revendication 1, **caractérisée en ce que** le réglage en hauteur et/ou le réglage latéral de l'élément fonctionnel (3) fait et/ou font appel à un mouvement de pivotement de l'élément fonctionnel (3) et que l'axe géométrique de pivotement (3b, 3c) et/ou les axes géométriques de pivotement (3b, 3c) s'étend et/ou s'étendent de préférence dans une zone d'extrémité de l'élément fonctionnel (3).

3. Serrure de véhicule automobile selon la revendication 1 ou 2, **caractérisée en ce que** l'agencement de palier (3a) comporte deux éléments de palier placés en prise l'un par rapport à l'autre par le biais du palier, que l'agencement de palier (3a) est configuré de façon préférée au moins en partie et de façon entièrement préférée en totalité à la façon d'un palier coulissant.

4. Serrure de véhicule automobile selon l'une quelconque des revendications précédentes, **caractérisée en ce que** l'agencement de palier (3a) de l'élément fonctionnel (3) comporte de préférence dans une zone d'extrémité de l'élément fonctionnel (3) un palier de pivot pour le réglage en hauteur et/ou un palier de pivot pour le réglage latéral et que les deux paliers de pivot sont agencés de façon préférée à la façon d'une articulation à cardan.

5. Serrure de véhicule automobile selon l'une quelconque des revendications précédentes, caractérisée sen ce que l'agencement de palier (3a) de l'élément fonctionnel (3) comprend un logement sphérique (3d) et une sphère (3e) en prise avec le logement sphérique (3d) et que la sphère (3e) est disposée de façon préférée au niveau d'une extrémité de l'élément fonctionnel (3).

6. Serrure de véhicule automobile selon l'une quelconque des revendications précédentes, **caractérisée en ce que** l'agencement de palier (3a) ne fait pas partie de l'élément fonctionnel (3) et/ou que la fonction de palier de l'agencement de palier (3a) ne fait pas appel à une élasticité par ressort de l'élément fonctionnel (3).

7. Serrure de véhicule automobile selon l'une quelconque des revendications précédentes, **caractérisée en ce que** l'élément fonctionnel (3) comporte une forme s'étendant dans le sens de la longueur et est configuré de façon à être résistant à la flexion, de façon préférée sans élasticité par ressort, de façon davantage préférée de façon rigide.

8. Serrure de véhicule automobile selon l'une quelconque des revendications précédentes, **caractérisée en ce que** le mécanisme de serrure (2) comporte un levier d'actionnement extérieur (4) pouvant pivoter et le cas échéant un levier d'actionnement intérieur (5) pouvant pivoter, que le mécanisme de serrure (2) peut être amené par un réglage en hauteur de l'au moins un élément fonctionnel (3) dans les états de fonctionnement correspondants, de préférence dans les états de fonctionnement « déverrouillés » et « verrouillé », de façon davantage préférée dans l'état de fonctionnement « avec activation de la sécurité antivol », de façon davantage préférée dans l'état de fonctionnement « avec activation de la protection enfant ».

9. Serrure de véhicule automobile selon l'une quelconque des revendications précédentes, **caractérisée en ce que** l'élément fonctionnel (3) met à disposition un couplage commutable entre les élément de réglage du mécanisme de serrure (2), notamment entre le cliquet d'arrêt (1) d'une part et le levier d'actionnement extérieur (4) et/ou le levier d'actionnement intérieur (5) d'autre part, pour réaliser des états de fonctionnement du mécanisme de serrure (2), que l'élément fonctionnel (3) se place ou peut être amené, de façon préférée, dans une première position de fonctionnement et/ou dans une position de réglage en hauteur, directement ou indirectement en prise avec les éléments de réglage (1, 4, 5) et se couple avec les éléments de réglage (1, 4, 5) et se place, dans une deuxième position de fonctionnement et/ou dans une position de réglage en hauteur, hors de prise d'au moins un élément de réglage et se découple des éléments de réglage, la force pouvant être transmise par le biais de l'élément fonctionnel (3) prenant notamment une forme de tringle pour réaliser le couplage des éléments de réglage (1, 4, 5) agissant de préférence perpendiculairement à l'extension longitudinale de l'élément fonctionnel (3).

10. Serrure de véhicule automobile selon la revendication 8 et le cas échéant selon la revendication 9, **caractérisée en ce qu'**en présence d'un état de fonctionnement correspondant, un actionnement du levier d'actionnement extérieur (4) et/ou du levier d'actionnement intérieur (5), s'il est présent, provoque, par effet de couplage de l'élément fonctionnel (3), le soulèvement du cliquet d'arrêt (1) et que le soulèvement du cliquet d'arrêt (1) s'accompagne de façon préférée d'un réglage latéral de l'élément fonctionnel (3).

11. Serrure de véhicule automobile selon la revendication 8 et le cas échéant selon l'une quelconque des revendications 9 ou in, **caractérisée en ce que** l'élément fonctionnel (3) est orienté pour l'essentiel dans le plan radial pour ce qui est d'un des axes de pivotement du levier d'actionnement extérieur (4), du levier d'actionnement intérieur (5), s'il est présent, et du cliquet d'arrêt (1), le levier d'actionnement extérieur (4), le levier d'actionnement intérieur (5) s'il est présent et le cliquet d'arrêt (1) pouvant pivoter de façon préférée autour du même axe de pivotement.

12. Serrure de véhicule automobile selon la revendication 8 et le cas échéant selon l'une quelconque des revendications 9 à 11, **caractérisée en ce que** le cliquet d'arrêt (1) ou un levier couplé au cliquet d'arrêt (1) comporte un contour de taquet d'entraînement de cliquet d'arrêt (6), que le levier d'actionnement extérieur (4) ou un levier couplé au levier d'actionnement extérieur (4) comporte de préférence un contour de taquet d'entraînement d'actionnement extérieur (7), qu'en présence d'un élément fonctionnel (3) du levier d'actionnement extérieur (4) se trouvant dans la position de fonctionnement « déverrouillée » par le biais du contour de taquet d'entraînement d'actionnement extérieur (7), l'élément fonctionnel (3) et le contour de taquet d'entraînement de cliquet d'arrêt (6) sont couplés au cliquet d'arrêt (1), que dans l'état de fonctionnement « verrouillé », l'élément fonctionnel (3) se place de préférence hors de prise du contour de taquet d'entraînement de cliquet d'arrêt (6) et/ou du contour de taquet d'entraînement d'actionnement extérieur (7) et que le levier d'actionnement extérieur (4) est découplé du cliquet d'arrêt (1).

13. Serrure de véhicule automobile selon la revendication 12, **caractérisée en ce que** le levier d'actionnement intérieur (5) ou un levier couplé au levier d'actionnement intérieur (5) comporte un contour de taquet d'entraînement d'actionnement intérieur (8), qu'en présence d'un élément fonctionnel (3) du levier d'actionnement intérieur (5) se trouvant dans la position de fonctionnement « déverrouillée » par-delà le contour de taquet d'entraînement d'actionnement intérieur (8), l'élément fonctionnel (3) et le contour de taquet d'entraînement de cliquet d'arrêt (6) sont couplés au cliquet d'arrêt (1), que dans l'état de fonctionnement « verrouille », l'élément fonctionnel (3) se place de préférence hors de prise du contour de taquet d'entraînement de cliquet d'arrêt (6) et/ou du contour de taquet d'entraînement d'actionnement intérieur (8) et que le levier d'actionnement intérieur (5) est découplé du cliquet d'arrêt (1).

14. Serrure de véhicule automobile dotée des éléments de fermeture consistant en un loquet de serrure et un cliquet d'arrêt (1) ainsi que d'un mécanisme de serrure (2), le mécanisme de serrure (2) pouvant être amené dans différents états de fonctionnement tels que « déverrouillé », « verrouillé », « avec activation de la sécurité antivol » ou « avec activation de la protection enfant » et comporte pour ce faire au moins un élément fonctionnel (3) pouvant être réglé dans les positions de fonctionnement correspondantes, **caractérisée en ce que** l'élément fonctionnel (3) prend au moins en partie la forme d'un fil ou d'une bande en partie flexible de façon élastique à la façon d'un ressort et que l'élément fonctionnel (3) est disposé dans une zone partielle, notamment dans une zone d'extrémité, de l'élément fonctionnel (3) à l'aide d'un agencement de palier (3a) et que l'élément fonctionnel (3) peut être réglé par rapport à un plan de référence (R) en hauteur ou en côté seulement par le biais de l'agencement de palier (3a) et de façon correspondante en côté ou en hauteur seulement par flexion élastique de type par ressort de l'élément fonctionnel (3).

15. Serrure de véhicule automobile selon la revendication 14, **caractérisée par** les caractéristiques de la partie caractérisante d'une ou plusieurs des revendications 1 à 13.
